# FASCICULE DE BREVET EUROPEEN

(11) **EP 4 139 602 B1**
(45) Date de publication et mention de la délivrance du brevet: **12.06.2024**
(21) Numéro de dépôt: 21724626.3
(22) Date de dépôt: 06.05.2021
(51) Int. Cl.: F17C 3/02

(54) **CAISSE AUTOPORTEUSE CONVENANT POUR LE SOUTIEN ET L'ISOLATION THERMIQUE D'UNE MEMBRANE ÉTANCHE**
FREISTEHENDES GEHÄUSE ZUR UNTERSTÜTZUNG UND WÄRMEISOLIERUNG EINER VERSIEGELTEN MEMBRAN
FREE-STANDING CASING SUITABLE FOR SUPPORTING AND THERMALLY INSULATING A SEALED MEMBRANE

(30) Priorité: 27.05.2020 FR 2005609
(43) Date de publication de la demande: 01.03.2023
(73) Titulaire: GAZTRANSPORT ET TECHNIGAZ, 78470 Saint-Rémy-lès-Chevreuse (FR)
(72) Inventeur: SASSI, Mohamed, 78470 SAINT-REMY-LES-CHEVREUSE (FR); BOUGAULT, Johan, 78470 SAINT REMY LES CHEVREUSE (FR); HOUNDJO, Moustapha, 78470 SAINT-REMY-LES-CHEVREUSE (FR)
(74) Mandataire: Loyer & Abello
(86) Numéro de dépôt international: PCT/EP2021/062018
(87) Numéro de publication internationale: WO 2021/239432

(56) Documents cités:
- WO-A2-2013/124597
- FR-A1- 2 867 831
- FR-A1- 3 004 512

## Description

### Domaine technique

L'invention se rapporte au domaine des cuves étanches et thermiquement isolantes intégrées dans une structure porteuse pour contenir un fluide, notamment aux cuves à membrane pour contenir des gaz liquéfiés, en particulier des gaz combustibles. En particulier l'invention se rapporte aussi à des caisses autoporteuses en bois convenant pour le soutien et l'isolation thermique des membranes de telles cuves.

Des cuves étanches et thermiquement isolantes peuvent être utilisées dans différentes industries pour stocker des fluides. Par exemple, dans le domaine de l'énergie, le gaz naturel liquéfié (GNL) est un liquide à forte teneur en méthane qui peut être stocké à pression atmosphérique à environ -163°C dans des cuves de stockage terrestres ou dans des cuves embarquées dans des structures flottantes. Le Gaz de Pétrole Liquéfié (GPL) peut être stocké à une température comprise entre -50°C et 0°C.

Dans le cas d'un ouvrage flottant, la cuve peut être destinée au transport du gaz liquéfié ou à recevoir du gaz liquéfié servant de carburant pour la propulsion de l'ouvrage flottant.

### Technique antérieure

On connaît, par exemple dans FR-A-2867831, une caisse autoporteuse en bois convenant pour le soutien et l'isolation thermique d'une membrane étanche destinée à contenir un fluide, la caisse comportant :
un panneau de fond,
des voiles latéraux fixés au panneau de fond et faisant saillie perpendiculairement d'un côté du panneau de fond pour délimiter le contour d'un espace intérieur de la caisse,
un panneau de couvercle supporté et fixé sur un bord supérieur des voiles latéraux parallèlement au panneau de fond et à distance du panneau de fond pour fermer l'espace intérieur de la caisse, le panneau de couvercle comportant une plaque supérieure et une plaque inférieure superposées et fixées l'une à l'autre,
au moins une rainure ménagée dans le panneau de couvercle et débouchant sur une surface supérieure du panneau de couvercle pour recevoir un support de soudure destiné à retenir une membrane étanche sur le panneau de couvercle,
au moins une cloison porteuse s'étendant longitudinalement à l'aplomb de la ou chaque rainure parallèlement à la rainure, la cloison porteuse étant agencée perpendiculairement au panneau de fond et au panneau de couvercle, la cloison porteuse s'étendant entre lesdits voiles latéraux de manière à diviser l'espace intérieur en une pluralité de compartiments destinés à recevoir une garniture calorifuge, la cloison porteuse présentant une surface supérieure en contact avec la plaque inférieure du panneau de couvercle et une surface inférieure en contact avec le panneau de fond, et des attaches engagées perpendiculairement dans la plaque inférieure et la surface supérieure de la cloison porteuse pour attacher la cloison porteuse au panneau de couvercle.

Dans FR-A-2867831 cette caisse autoporteuse est utilisée pour réaliser une barrière thermiquement isolante primaire supportant une membrane étanche primaire. La membrane étanche primaire est soudée à un support de soudure qui forme un joint glissant avec une bande d'accrochage agrafée dans la rainure. Pour cela, la rainure longitudinale traverse les deux planches du panneau de couvercle et la partie supérieure de la cloison porteuse sous-jacente entre deux rangées d'agrafes.

Il est aussi connu, par exemple dans FR-A-2867831 ou WO-A-8909909, d'utiliser une caisse autoporteuse secondaire qui comporte une simple plaque de couvercle rainurée avec des rainures présentant une section en forme de T pour recevoir un support de soudure sous la forme d'une aile pliée à angle droit. Dans FR-A-2867831, il n'y a pas de cloison porteuse à l'aplomb de la rainure. Dans WO-A-8909909, la plaque de couvercle est fixée à une cloison porteuse sous-jacente par des vis logées au fond de la rainure.

### Résumé de l'invention

Un but de l'invention est de proposer une caisse autoporteuse résistante pour pouvoir servir à réaliser une barrière isolante primaire dans une cuve, susceptible d'être soumise à des pressions dynamiques et des impacts du fait du ballotement de la cargaison. Un autre but de l'invention est de permettre l'utilisation d'un support de soudure sous la forme d'une aile pliée à angle droit également dans une membrane étanche primaire, par exemple en vue de simplifier ou d'uniformiser des procédures de fabrication et de réduire un inventaire de pièces.

Pour cela, l'invention fournit une caisse autoporteuse précitée, caractérisée par le fait que la rainure présente une section comportant, successivement dans une direction d'épaisseur de la plaque supérieure, une partie de fond plus large et une partie d'embouchure plus étroite,
et que la surface supérieure de la cloison porteuse est plus large que la partie de fond de la rainure, les attaches étant engagées dans une zone de la plaque inférieure décalée latéralement par rapport à la partie de fond de la rainure.

Grâce à ces caractéristiques, les attaches engagées dans la plaque inférieure pour attacher la cloison porteuse au panneau de couvercle ne fragilisent pas le panneau de couvercle à l'aplomb de la rainure. Cette disposition permet donc de fixer de manière fiable la cloison porteuse tout en présentant une résistance mécanique du panneau de couvercle augmentée par rapport à un caisson de l'art antérieur.

Selon des modes de réalisation, une telle caisse autoporteuse peut comporter une ou plusieurs des dispositions suivantes.

De préférence, la rainure est ménagée seulement dans la plaque supérieure du panneau de couvercle.

De préférence, les attaches attachent la cloison porteuse au panneau de couvercle indépendamment de la plaque supérieure. Ainsi, la plaque supérieure du panneau de couvercle n'est pas fragilisée par la présence des attaches.

Selon un mode de réalisation, la rainure présente une section en forme de T, dans laquelle la partie de fond de la rainure correspond à la barre horizontale du T et la partie d'embouchure correspond à la barre verticale du T.

Selon un mode de réalisation, la partie de fond de la rainure présente une largeur comprise entre 20 et 30 mm.

Selon un mode de réalisation, un écart entre la largeur de la partie de fond de la rainure et la largeur de la surface supérieure de la cloison porteuse est supérieur à 10mm.

Selon un mode de réalisation, une ligne médiane de la partie de fond de la rainure est située à l'aplomb d'un plan médian de la cloison porteuse.

Selon un mode de réalisation, les attaches sont disposées de part et d'autres d'un plan médian de la cloison porteuse.

Selon un mode de réalisation, la cloison porteuse est en bois, en bois de contreplaqué ou en composite.

Selon un mode de réalisation, la cloison porteuse présente une largeur uniforme plus large que la partie de fond de la rainure.

Selon un autre mode de réalisation, la cloison interne présente une semelle supérieure disposée parallèlement contre la plaque inférieure et une portion centrale disposée sous la semelle supérieure, la semelle supérieure étant plus large que la partie de fond de la rainure, la portion centrale présentant une largeur égale ou plus étroite que la partie de fond de la rainure.

Selon un mode de réalisation, la cloison porteuse présente une structure multicouche dans une direction de largeur, la structure multicouche comportant un noyau en matière isolante et deux plaques latérales plus rigides que la matière isolante, les attaches étant engagées dans les plaques latérales. Par exemple, la matière isolante est sélectionné parmi les mousses polymères, notamment mousse de polyuréthane, les fibres minérales, notamment laine de verre, l'ouate et le polystyrène expansé.

Selon un mode de réalisation, deux rainures parallèles sont ménagées dans le panneau de couvercle et une cloison interne respective s'étend à l'aplomb de chaque rainure.

Selon un mode de réalisation, la caisse présente une forme générale de parallélépipède rectangle.

Selon un mode de réalisation, l'invention fournit aussi une cuve étanche et thermiquement isolante de stockage d'un fluide, ladite cuve comportant une paroi de cuve fixée sur une paroi porteuse,
dans laquelle la paroi de cuve comporte, dans le sens de l'épaisseur depuis l'extérieur vers l'intérieur de ladite cuve, une barrière isolante secondaire retenue sur ladite paroi porteuse, une membrane étanche secondaire retenue sur ladite barrière isolante secondaire, une barrière isolante primaire retenue sur ladite membrane étanche secondaire et une membrane étanche primaire retenue sur ladite barrière isolante primaire, caractérisée par le fait que ladite barrière isolante primaire est essentiellement constituée de caisses précitées, juxtaposées et remplies d'une garniture calorifuge, la membrane étanche primaire étant retenue sur les panneaux de couvercle desdites caisses par des supports de soudure insérés dans lesdites rainures.

Selon un mode de réalisation, le fluide est un gaz liquéfié, tel que du gaz naturel liquéfié, du gaz de pétrole liquéfié, de l'éthylène liquéfié.

Une telle cuve peut faire partie d'une installation de stockage terrestre, une installation de stockage posée sur un fond marin, par exemple pour stocker du GNL ou être installée dans une structure flottante, côtière ou en eau profonde, notamment un navire méthanier, une unité flottante de stockage et de regazéification (FSRU), une unité flottante de production et de stockage déporté (FPSO) et autres.

Selon un mode de réalisation, un navire pour le transport d'un fluide comporte une double coque et une cuve précitée disposée dans la double coque. Selon un mode de réalisation, la double coque comporte une coque interne formant la paroi porteuse de la cuve.

Selon un mode de réalisation, l'invention fournit aussi un procédé de chargement ou déchargement d'un tel navire, dans lequel on achemine un fluide à travers des canalisations isolées depuis ou vers une installation de stockage flottante ou terrestre vers ou depuis la cuve du navire.

Selon un mode de réalisation, l'invention fournit aussi un système de transfert pour un fluide, le système comportant le navire précité, des canalisations isolées agencées de manière à relier la cuve installée dans la coque du navire à une installation de stockage flottante ou terrestre et une pompe pour entrainer un fluide à travers les canalisations isolées depuis ou vers l'installation de stockage flottante ou terrestre vers ou depuis la cuve du navire.

### Brève description des dessins

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
La [Fig.1] est une vue en perspective écorchée d'une paroi de cuve étanche et thermiquement isolante dans laquelle des caisses autoporteuses peuvent être utilisées.
La [Fig.2] est une vue de côté d'une caisse autoporteuse convenant pour une barrière isolante primaire de la paroi d cuve de la [Fig.1].
[Fig.3][Fig.4][Fig.5] Les figures 3 à 5 sont des vues agrandies d'une zone III de la [Fig.2] illustrant trois modes de réalisation d'une cloison porteuse.
La [Fig.6] est une représentation schématique écorchée d'une cuve de navire méthanier et d'un terminal de chargement/déchargement de cette cuve.

### Description des modes de réalisation

La structure générale d'une paroi de cuve 1, étanche et thermiquement isolante, intégrée et ancrée à une paroi porteuse 2, est illustrée sur la [Fig.1].La paroi de cuve 1 peut faire partie d'une cuve ayant différentes géométries, par exemple une forme polyédrique. La [Fig.1] représente la paroi de cuve 1 vue en perspective de dessus avec un écorchement pour montrer la structure de cette paroi. Une telle structure peut être mise en oeuvre sur des surfaces étendues ayant diverses orientations, par exemple pour recouvrir des parois de fond, de plafond et de côté d'une cuve polyédrique. L'orientation de la [Fig.1] n'est donc pas limitative à cet égard. Par convention, on appellera « au-dessus » une position située plus près de l'intérieur du réservoir et « en dessous » une position située plus près de la paroi porteuse 2, quelle que soit l'orientation de la paroi de cuve par rapport au champ de gravité terrestre.

La paroi de cuve 1 est composée successivement dans son épaisseur d'une barrière isolante secondaire 3 qui est formée de caisses juxtaposées sur la paroi porteuse 2 et retenues sur celle-ci par des organes de retenue secondaires; puis d'une membrane étanche secondaire 4 portée par barrière isolante secondaire 3; puis d'une barrière isolante primaire formée de caisses 5 juxtaposées et retenues sur la membrane étanche secondaire 4 par des organes de retenue primaires eux-mêmes fixés aux organes de retenue secondaires 4 et, enfin, d'une membrane étanche primaire 6 portée par les caisses 5. Des organes de retenue secondaires et primaires sont par exemple décrit dans FR-A-2798902.

La membrane étanche primaire 6 peut être constituée d'une nappe continue de virures 10 en acier à haute teneur en nickel, par exemple 37%, connu sous le nom d'invar, dont le coefficient de dilatation est typiquement compris entre 1,2.10⁻⁶ et 2.10⁻⁶ K⁻¹. Il est aussi possible d'utiliser des alliages de fer et de manganèse dont le coefficient de dilatation est typiquement de l'ordre de 7 à 9.10⁻⁶ K⁻¹. Les virures 10 sont soudées de manière étanche par leurs bords latéraux relevés sur des supports de soudures 8 parallèles retenus dans des rainures des panneaux de couvercle 7 des caisses 5. La membrane étanche secondaire 4 peut être réalisée identiquement, comme illustré sur la [Fig.1], ou différemment. Le chiffre 9 désigne une rainure pour recevoir un support de soudure de la membrane étanche secondaire 4.

La caisse 5 partiellement visible sur la [Fig.1] présente une forme globale parallélépipédique. La [Fig.2] en montre une vue plane de côté selon la flèche II de la [Fig.1].

En référence à la [Fig.2], une plaque inférieure 22 et une plaque supérieure 21 fixées rigidement l'une à l'autre, par exemple par vissage, collage et/ou agrafage, constituent ensemble la plaque de couvercle. La fixation des plaques supérieure 21 et inférieure 22 entre elles est réalisée par exemple en périphérie des cloisons porteuses 26, 126 ou 226 et à l'aplomb des cloisons secondaires 25 tout en solidarisant les plaques supérieure 21 et inférieure 22 avec les cloisons secondaires 25. Le panneau de fond 23 et le panneau de couvercle 7 présentent un contour rectangulaire et sont espacées l'une de l'autre par deux voiles d'extrémités longitudinales 27 et deux voiles d'extrémités latérales 24 formant ensemble le contour de l'espace intérieur de la caisse 5. Cet espace intérieur est compartimenté par deux cloisons porteuses 26 situées à l'aplomb des rainures 30 et éventuellement des cloisons secondaires 25 pouvant être plus étroites que les cloisons porteuses 26. Les cloisons porteuses 26 et cloisons secondaires 25 s'étendent longitudinalement perpendiculairement aux deux voiles d'extrémités longitudinales 27 et parallèlement aux deux voiles d'extrémités latérales 24. Tous ces éléments sont fixés autant que nécessaire par agrafage, vissage et/ou collage. A titre d'exemple, les cloisons secondaires 25 ont une largeur de 12 mm et les voiles d'extrémités longitudinales 27 et latérales 24 ont une largeur comprise entre 12 et 24 mm.

Pour réaliser la fonction d'isolation thermique de la caisse 5, les compartiments sont remplis d'une garniture calorifuge, par exemple dans un matériau choisi parmi la perlite expansée, les matériaux aérogels sous une forme particulaire ou fibreuse, le polystyrène expansé, la laine de verre, l'ouate de cellulose, les mousses polymères à basse densité, par exemple en polyéthylène, polyuréthane ou autres.

Les dimensions de la caisse 5 peuvent bien sûr être différentes de l'exemple représenté sur la [Fig.2]. Dans sa largeur, la caisse 5 présenter une seule cloison porteuse 26 et une seule rainure 30 ou au contraire un nombre de cloisons porteuses 26 et de rainures 30 plus élevé que deux.

Comme mieux visible sur la [Fig.3], la rainure 30 présente une section en forme de T renversé, comportant une partie de fond 32 horizontale et large et une partie d'embouchure 31 verticale et étroite, afin de recevoir une aile de soudure pliée à angle droit, selon la technique connue. Alternativement, la partie de fond 32 pourrait s'étendre d'un seul côté de la partie d'embouche, de sorte que la rainure présente une section en forme de L.

La cloison porteuse 26 est une plaque de bois contreplaqué qui présente une largeur W plus grande que la largeur de la partie de fond 32. Cette sur-largeur permet de placer des rangées d'agrafes 35 décalées latéralement par rapport à la partie de fond 32, c'est-à-dire en dehors de la zone située directement à l'aplomb de la rainure 30, pour fixer la cloison porteuse 26 à la plaque inférieure 22. Cette disposition permet de préserver la rigidité du panneau de couvercle 7 malgré la largeur relativement élevée de la rainure 30, dont la partie de fond 32 fait par exemple 24mm de large. En effet, même si les agrafes 35 peuvent localement réduire la rigidité de plaque inférieure 22 du panneau de couvercle, cet affaiblissement ne se produit pas au même endroit que l'amincissement résultant de la rainure 30. De préférence, la sur-largeur de la cloison porteuse 26 est supérieure à 10mm. Par exemple la largeur W fait 36 mm ou plus et de préférence 42 mm.

Sur la [Fig.3], la rigidité du panneau de couvercle 7 est encore améliorée par les mesures suivantes :
- la rainure 30 est ménagée seulement dans la plaque supérieure 21 du panneau de couvercle. Ainsi, la rainure 30 n'affecte pas la rigidité de la plaque inférieure 22.
- les attaches 35 n'affectent pas la rigidité de la plaque supérieure 21.
- la cloison porteuse 26 est centrée sous la rainure 30 et symétrique par rapport à un plan médian.
- les attaches 35 sont disposées de part et d'autres du plan médian de la cloison porteuse.

La [Fig.4] montre un autre mode de réalisation de la cloison porteuse 126, qui présente une structure multicouche dans la direction de sa largeur, avec un noyau 41 en matière isolante et deux plaques latérales 42 plus rigides que la matière isolante de part et d'autre du noyau 41. Les attaches 35 sont engagées dans les plaques latérales 42, qui sont par exemple en bois contreplaqué. Cette construction permet de limiter le poids et le pont thermique par rapport à la cloison porteuse 26. A titre d'exemple, les plaques latérales 42 ont une largeur de 12 mm.

La [Fig.5] montre un autre mode de réalisation de la cloison porteuse 226, qui présente, successivement dans la direction d'épaisseur de la caisse 5, une semelle supérieure 52 disposée parallèlement contre la plaque inférieure 22 et une portion centrale 51 disposée sous la semelle supérieure 52. La semelle supérieure 52 présente la largeur W plus grande que la largeur de la partie de fond 32. Inversement, la portion centrale 51 peut être égale ou plus étroite que la partie de fond 32 de la rainure 30. La semelle supérieure 52 et la portion centrale 51 sont par exemple en bois contreplaqué. Cette construction permet de limiter le poids et le pont thermique par rapport à la cloison porteuse 26. A titre d'exemple, la portion centrale 51 a une largeur comprise entre 18 et 30 mm, de préférence 24 mm. A titre d'exemple, la semelle supérieure 52 a une largeur supérieure à 24 mm, par exemple 42 mm, 50 mm ou 60 mm.

Dans un mode de réalisation, la semelle supérieure 52 peut avoir une largeur égale à l'espacement entre la cloison porteuse 226 et une cloison secondaire adjacente à la cloison porteuse 226 ou inférieure à cet espacement. Dans un mode de réalisation, les cloisons porteuses 226 et les éventuelles cloisons secondaires 25 sont distribuées selon un pas d'espacement uniforme et la semelle supérieure 52 peut avoir une largeur égale au pas d'espacement uniforme ou plus petit que celui-ci.

La [Fig.2] montre aussi d'autres caractéristiques de la caisse autoporteuse 5, pouvant être utilisées selon les besoins :
- pour faire circuler un gaz inerte dans la barrière isolante primaire, des perçages 28 sont ménagés dans les voiles 27 de la caisse 5.
- un bouchon perméable au gaz 17, en tissu de fibre de verre, est collé devant chaque perçage 28 sur la surface intérieure du voile 27 pour éviter les fuites de la garniture calorifuge.
- des tenons de fixation 19 servant de surface d'appui pour les organes de retenue primaires sont fixés contre les voiles 27 sur des rebords du panneau de fond 23.
- un peigne raidisseur 16 perpendiculaire aux cloisons porteuses 26 et cloisons secondaires 25 s'étend entre les voiles 24 perpendiculairement au panneau de fond 23. Au niveau de son intersection avec les cloisons porteuses 26 et cloisons secondaires 25, il présente des encoches pour former un emboîtement avec les cloisons porteuses 26 et cloisons secondaires 25.
- des rainures 18 ménagées dans le panneau de fond 23 et les cloisons porteuses 26 permettent de loger les portions saillantes de la membrane étanche secondaire 4.

Au lieu du bois contreplaqué, des matériaux composites peuvent être utilisés pour réaliser tout ou partie de la caisse autoporteuse. Par exemple, des matériaux composites appropriés sont enseignés dans WO-A-2015079135.

Une barrière isolante primaire peut être construite avec les caisses 5 décrites ci-dessus dans sa totalité ou seulement dans certaines parties de la cuve. Par exemple les caisses 5 décrites ci-dessus peuvent être utilisées à proximité des arêtes de la cuve tandis que d'autres blocs isolants sont utilisés dans d'autres portions des parois de cuve. Un tel agencement est décrit par exemple dans WO-A-2019077253.

En référence à la [Fig.6], une vue écorchée d'un navire méthanier 70 montre une cuve 71 étanche et isolée de forme générale prismatique montée dans la double coque 72 du navire. La paroi de la cuve 71 comporte une barrière étanche primaire destinée à être en contact avec le gaz liquéfié contenu dans la cuve, une barrière étanche secondaire agencée entre la barrière étanche primaire et la double coque 72 du navire, et deux barrières isolante agencées respectivement entre la barrière étanche primaire et la barrière étanche secondaire et entre la barrière étanche secondaire et la double coque 72. Dans une variante simplifiée, le navire comporte une simple coque.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de gaz liquéfié depuis ou vers la cuve 71.

La [Fig.6] représente un exemple de terminal maritime comportant un poste de chargement et de déchargement 75, une conduite sous-marine 76 et une installation à terre 77. Le poste de chargement et de déchargement 75 est une installation fixe offshore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en oeuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Caisse (5) autoporteuse convenant pour le soutien et l'isolation thermique d'une membrane étanche (6) destinée à contenir un fluide, la caisse (5) comportant :
un panneau de fond (23),
des voiles latéraux (24, 27) fixés au panneau de fond et faisant saillie perpendiculairement d'un côté du panneau de fond pour délimiter le contour d'un espace intérieur de la caisse,
un panneau de couvercle (7) supporté et fixé sur un bord supérieur des voiles latéraux parallèlement au panneau de fond et à distance du panneau de fond pour fermer l'espace intérieur de la caisse, le panneau de couvercle comportant une plaque supérieure (21) et une plaque inférieure (22) superposées et fixées l'une à l'autre,
au moins une rainure (30) ménagée dans le panneau de couvercle et débouchant sur une surface supérieure du panneau de couvercle pour recevoir un support de soudure (8) destiné à retenir une membrane étanche (6) sur le panneau de couvercle,
au moins une cloison porteuse (26, 126, 226) s'étendant longitudinalement à l'aplomb de la rainure (30) parallèlement à la rainure, la cloison porteuse étant agencée perpendiculairement au panneau de fond (23) et au panneau de couvercle (7), la cloison porteuse s'étendant entre lesdits voiles latéraux (27) de manière à diviser l'espace intérieur en une pluralité de compartiments destinés à recevoir une garniture calorifuge, la cloison porteuse (26, 126, 226) présentant une surface supérieure en contact avec la plaque inférieure (22) du panneau de couvercle et une surface inférieure en contact avec le panneau de fond,
et des attaches (35) engagées perpendiculairement dans la plaque inférieure (22) et la surface supérieure de la cloison porteuse (26, 126, 226) pour attacher la cloison porteuse au panneau de couvercle, **caractérisée par le fait que** la rainure (30) présente une section comportant, successivement dans une direction d'épaisseur de la plaque supérieure, une partie de fond (32) plus large et une partie d'embouchure (31) plus étroite,
et que la surface supérieure de la cloison porteuse (26, 126, 226) est plus large que la partie de fond (32) de la rainure, les attaches (35) étant engagées dans une zone de la plaque inférieure (22) décalée latéralement par rapport à la partie de fond (32) de la rainure.

2. Caisse selon la revendication 1, dans laquelle la rainure (30) est ménagée seulement dans la plaque supérieure (21) du panneau de couvercle.

3. Caisse selon la revendication 1 ou 2, dans laquelle les attaches (35) attachent la cloison porteuse (26, 126, 226) au panneau de couvercle indépendamment de la plaque supérieure (21).

4. Caisse selon l'une des revendications 1 à 3, dans laquelle la rainure (30) présente une section en forme de T, dans laquelle la partie de fond (32) de la rainure correspond à la barre horizontale du T et la partie d'embouchure (31) correspond à la barre verticale du T.

5. Caisse selon l'une des revendications 1 à 4, dans laquelle la partie de fond (32) de la rainure présente une largeur comprise entre 20 et 30 mm.

6. Caisse selon l'une des revendications 1 à 5, dans laquelle un écart entre la largeur de la partie de fond (32) de la rainure et la largeur (W) de la surface supérieure de la cloison porteuse est supérieur à 10mm.

7. Caisse selon l'une des revendications 1 à 6, dans laquelle une ligne médiane de la partie de fond (32) de la rainure est située à l'aplomb d'un plan médian de la cloison porteuse (26, 126, 226).

8. Caisse selon l'une des revendications 1 à 7, dans laquelle les attaches (35) sont disposées de part et d'autres d'un plan médian de la cloison porteuse.

9. Caisse selon l'une des revendications 1 à 8, dans laquelle la cloison porteuse (26, 126, 226) est en bois, en bois de contreplaqué ou en composite.

10. Caisse selon l'une des revendications 1 à 9, dans laquelle la cloison porteuse (26, 126) présente une largeur uniforme plus large que la partie de fond de la rainure.

11. Caisse selon l'une des revendications 1 à 9, dans laquelle la cloison interne (226) présente une semelle supérieure (52) disposée parallèlement contre la plaque inférieure (22) et une portion centrale (51) disposée sous la semelle supérieure, la semelle supérieure (52) étant plus large que la partie de fond (32) de la rainure, la portion centrale (51) présentant une largeur égale ou plus étroite que la partie de fond (32) de la rainure.

12. Caisse selon l'une des revendications 1 à 10, dans laquelle la cloison porteuse (126) présente une structure multicouche dans une direction de largeur, la structure multicouche comportant un noyau (41) en matière isolante et deux plaques latérales (42) plus rigides que la matière isolante, les attaches (35) étant engagées dans les plaques latérales (42).

13. Caisse selon l'une des revendications 1 à 12, comportant deux rainures (30) parallèles ménagées dans le panneau de couvercle et une cloison interne respective (26, 126, 226) s'étendant à l'aplomb de chaque rainure.

14. Cuve étanche et thermiquement isolante de stockage d'un fluide, ladite cuve comportant une paroi de cuve (1) fixée sur une paroi porteuse (2), dans laquelle la paroi de cuve comporte, dans le sens de l'épaisseur depuis l'extérieur vers l'intérieur de ladite cuve, une barrière isolante secondaire (3) retenue sur ladite paroi porteuse (2), une membrane étanche secondaire (4) retenue sur ladite barrière isolante secondaire, une barrière isolante primaire retenue sur ladite membrane étanche secondaire et une membrane étanche primaire (6) retenue sur ladite barrière isolante primaire, **caractérisée par le fait que** ladite barrière isolante primaire est essentiellement constituée de caisses (5) selon l'une des revendications 1 à 13 juxtaposées et remplies d'une garniture calorifuge, la membrane étanche primaire (6) étant retenue sur les panneaux de couvercle desdites caisses par des supports de soudure (8) insérés dans lesdites rainures (30).

15. Navire (70) pour le transport d'un fluide, le navire comportant une double coque (72) et une cuve (71) selon la revendication 14 disposée dans la double coque (72).

16. Système de transfert pour un fluide, le système comportant un navire (70) selon la revendication 15, des canalisations isolées (73, 79, 76, 81) agencées de manière à relier la cuve (71) du navire à une installation de stockage flottante ou terrestre (77) et une pompe pour entrainer un fluide à travers les canalisations isolées depuis ou vers l'installation de stockage flottante ou terrestre vers ou depuis la cuve du navire.

17. Procédé de chargement ou déchargement d'un navire (70) selon la revendication 15, dans lequel on achemine un fluide à travers des canalisations isolées (73, 79, 76, 81) depuis ou vers une installation de stockage flottante ou terrestre (77) vers ou depuis la cuve (71) du navire.

## Patentansprüche

1. Selbsttragendes Gehäuse (5) zur Unterstützung und Wärmeisolierung einer wasserdichten Membran (6), die dazu bestimmt ist, ein Fluid zu enthalten, wobei das Gehäuse (5) umfasst:
eine Bodenplatte (23),
Seitenwände (24, 27), die an der Bodenplatte befestigt sind und senkrecht von einer Seite der Bodenplatte vorspringen, um die Kontur eines Innenraums des Gehäuses zu begrenzen,
eine Deckelplatte (7), die auf einer obere Seite von Seitenwänden parallel zur Bodenplatte und in einem Abstand von der Bodenplatte gehalten und befestigt ist, um den Innenraum des Gehäuses zu schließen, wobei die Deckelplatte eine obere Platte (21) und eine untere Platte (22) umfasst, die übereinandergelegt und aneinander befestigt sind,
mindestens eine Nut (30), die in der Deckelplatte angeordnet ist und in eine obere Fläche der Deckelplatte mündet, um eine Schweißhalterung (8) aufzunehmen, die dazu bestimmt ist, eine wasserdichte Membran (6) auf der Deckelplatte zu halten,
mindestens eine tragende Trennwand (26, 126, 226), die sich in Längsrichtung im Lot der Nut (30) parallel zur Nut erstreckt, wobei die tragende Trennwand senkrecht zur Bodenplatte (23) und zur Deckelplatte (7) angeordnet ist, wobei die tragende Trennwand sich zwischen den Seitenwänden (27) erstreckt, um den Innenraum in eine Vielzahl von Kammern zur Aufnahme einer wärmeisolierenden Füllung zu unterteilen, wobei die tragende Trennwand (26, 126, 226) eine obere Fläche, die mit der unteren Platte (22) der Deckelplatte in Kontakt steht, und eine untere Fläche, die mit der Bodenplatte in Kontakt steht, umfasst,
und Befestigungsmittel (35), die senkrecht in die Deckplatte (22) und die obere Fläche in der tragenden Trennwand (26, 126, 226) eingesetzt sind, um die tragende Trennwand an der Deckelplatte zu befestigen,
**dadurch gekennzeichnet, dass** die Nut (30) einen Querschnitt aufweist, der in einer Dickenrichtung der Deckplatte aufeinanderfolgend einen breiteren Bodenabschnitt (32) und einen schmaleren Mündungsabschnitt (31) aufweist,
und die obere Fläche der tragenden Trennwand (26, 126, 226) breiter ist als der Bodenabschnitt (32) der Nut, wobei die Befestigungsmittel (35) in einen Bereich der unteren Platte (22) eingreifen, der seitlich von dem Bodenabschnitt (32) der Nut versetzt ist.

2. Gehäuse nach Anspruch 1, wobei die Nut (30) nur in der oberen Platte (21) der Deckelplatte angeordnet ist.

3. Gehäuse nach Anspruch 1 oder 2, wobei die Befestigungsmittel (35) die tragende Trennwand (26, 126, 226) unabhängig von der Deckplatte (21) an der Deckelplatte befestigen.

4. Gehäuse nach einem der Ansprüche 1 bis 3, wobei die Nut (30) einen T-förmigen Querschnitt aufweist, wobei der Bodenabschnitt (32) der Nut dem horizontalen Balken des T entspricht und der Mündungsabschnitt (31) dem vertikalen Balken des T entspricht.

5. Gehäuse nach einem der Ansprüche 1 bis 4, wobei der Bodenabschnitt (32) der Nut eine Breite zwischen 20 und 30 mm aufweist.

6. Gehäuse nach einem der Ansprüche 1 bis 5, wobei ein Abstand zwischen der Breite des Bodenabschnitts (32) der Nut und der Breite (W) der oberen Fläche der tragenden Trennwand größer als 10 mm ist.

7. Gehäuse nach einem der Ansprüche 1 bis 6, wobei eine Mittellinie des Bodenteils (32) der Nut im Lot zu einer Mittelebene der tragenden Trennwand (26, 126, 226) liegt.

8. Gehäuse nach einem der Ansprüche 1 bis 7, wobei die Befestigungsmittel (35) auf beiden Seiten einer Mittelebene der tragenden Trennwand angeordnet sind.

9. Gehäuse nach einem der Ansprüche 1 bis 8, wobei die tragende Trennwand (26, 126, 226) aus Holz, Sperrholz oder Verbundstoff ist.

10. Gehäuse nach einem der Ansprüche 1 bis 9, wobei die tragende Trennwand (26, 126) eine einheitliche Breite aufweist, die breiter ist als der Bodenabschnitt der Nut.

11. Gehäuse nach einem der Ansprüche 1 bis 9, wobei die innere Trennwand (226) eine obere Sohle (52), der parallel zur Bodenplatte (22) angeordnet ist, und einen mittleren Abschnitt (51) umfasst, der unter der oberen Sohle angeordnet ist, wobei die obere Sohle (52) breiter als der Bodenabschnitt (32) der Nut ist und der mittlere Abschnitt (51) eine gleiche oder schmalere Breite als der Bodenabschnitt (32) der Nut aufweist.

12. Gehäuse nach einem der Ansprüche 1 bis 10, wobei die tragende Trennwand (126) in einer Breitenrichtung eine mehrschichtige Struktur aufweist, wobei die mehrschichtige Struktur einen Kern ( 41) aus Isoliermaterial und zwei Seitenplatten ( 42) umfasst, die steifer als das Isoliermaterial sind, wobei die Befestigungsmittel (35) in die Seitenplatten (42) eingesetzt sind.

13. Gehäuse nach einem der Ansprüche 1 bis 12 mit zwei parallelen Nuten (30), die in der Deckelplatte geführt sind, und einer jeweiligen inneren Trennwand (26, 126, 226), die sich im Lot zu jeder Nut erstreckt.

14. Wasserdichtes und wärmeisolierendes Gefäß zur Lagerung eines Fluids, wobei das Gefäß eine Gefäßwand (1) umfasst, die an einer Trägerwand (2) befestigt ist, wobei die Gefäßwand in der Dickenrichtung von der Außenseite zum Inneren des Gefäßes eine sekundäre Isolierbarriere (3), die an der Trägerwand (2) gehalten ist, eine sekundäre wasserdichte Membran (4), die an der sekundären Isolierbarriere gehalten ist, eine primäre Isolierbarriere, die auf der sekundären wasserdichten Membran gehalten ist, und eine primäre wasserdichte Membran (6), die auf der primären Isolierbarriere gehalten ist, umfasst, **dadurch gekennzeichnet, dass** die primäre Isolierbarriere im Wesentlichen aus Gehäusen (5) nach einem der Ansprüche 1 bis 13 besteht, die nebeneinander angeordnet und mit einer wärmeisolierenden Füllung gefüllt sind, wobei die primäre wasserdichte Membran (6) auf den Deckelplatten der Gehäuse durch Schweißträgern (8) gehalten ist, die in die Nuten (30) eingefügt sind.

15. Schiff (70) zum Transport eines Fluids umfassend einen Doppelrumpf (72) und ein in dem Doppelrumpf (72) angeordnetes Gefäß (71) nach Anspruch 14.

16. Transfersystem für ein Fluid umfassend ein Schiff (70) nach Anspruch 15, isolierte Leitungen (73, 79, 76, 81), die so angeordnet sind, dass sie das Gefäß (71) des Schiffes mit einer schwimmenden oder landgestützten Lagereinrichtung (77) verbinden, und eine Pumpe, die ein Fluid durch die isolierten Leitungen von oder zu der schwimmenden oder landgestützten Lagereinrichtung zu oder von dem Gefäß des Schiffes bewegt.

17. Verfahren zum Beladen oder Entladen eines Schiffes (70) nach Anspruch 15, wobei ein Fluid durch isolierte Leitungen (73, 79, 76, 81) von oder zu einer schwimmenden oder landgestützten Lagereinrichtung (77) zu oder von dem Gefäß (71) des Schiffes geleitet wird.

## Claims

1. A self-supporting case (5) suitable for supporting and thermally insulating a sealed membrane (6) intended to contain a fluid, the case (5) comprising:
a bottom panel (23),
lateral webs (24, 27) fixed to the bottom panel and protruding at right angles on one side of the bottom panel to delimit the outline of an internal space of the case,
a cover panel (7) supported and fixed on a top edge of the lateral webs parallel to the bottom panel and at a distance from the bottom panel to close the internal space of the case, the cover panel comprising a top plate (21) and a bottom plate (22) superposed on and fixed to one another,
at least one groove (30) formed in the cover panel and emerging on a top surface of the cover panel to receive a weld support (8) intended to retain a sealed membrane (6) on the cover panel,
at least one supporting partition (26, 126, 226) extending longitudinally vertically in line with the groove (30) parallel to the groove, the supporting partition being arranged at right angles to the bottom panel (23) and to the cover panel (7), the supporting partition extending between said lateral webs (27) so as to divide the internal space into a plurality of compartments intended to receive a heat-insulating packing, the supporting partition (26, 126, 226) having a top surface in contact with the bottom plate (22) of the cover panel and a bottom surface in contact with the bottom panel,
and fasteners (35) engaged at right angles in the bottom plate (22) and the top surface of the supporting partition (26, 126, 226) to fasten the supporting partition to the cover panel,
**characterized in that** the groove (30) has a section comprising, in succession in a thickness-wise direction of the top plate, a wider bottom part (32) and a narrower orifice part (31),
and that the top surface of the supporting partition (26, 126, 226) is wider than the bottom part (32) of the groove, the fasteners (35) being engaged in a zone of the bottom plate (22) offset laterally with respect to the bottom part (32) of the groove.

2. The case as claimed in claim 1, wherein the groove (30) is formed only in the top plate (21) of the cover panel.

3. The case as claimed in claim 1 or 2, wherein the fasteners (35) fasten the supporting partition (26, 126, 226) to the cover panel independently of the top plate (21).

4. The case as claimed in one of claims 1 to 3, wherein the groove (30) has a T-shaped section, in which the bottom part (32) of the groove corresponds to the horizontal bar of the T and the orifice part (31) corresponds to the vertical bar of the T.

5. The case as claimed in one of claims 1 to 4, wherein the bottom part (32) of the groove has a width of between 20 and 30 mm.

6. The case as claimed in one of claims 1 to 5, wherein a difference between the width of the bottom part (32) of the groove and the width (W) of the top surface of the supporting partition is greater than 10 mm.

7. The case as claimed in one of claims 1 to 6, wherein a median line of the bottom part (32) of the groove is situated vertically in line with a median plane of the supporting partition (26, 126, 226).

8. The case as claimed in one of claims 1 to 7, wherein the fasteners (35) are positioned on either side of a median plane of the supporting partition.

9. The case as claimed in one of claims 1 to 8, wherein the supporting partition (26, 126, 226) is made of wood, of plywood or of composite material.

10. The case as claimed in one of claims 1 to 9, wherein the supporting partition (26, 126) has a uniform width that is wider than the bottom part of the groove.

11. The case as claimed in one of claims 1 to 9, wherein the internal partition (226) has a top sole plate (52) positioned parallel against the bottom plate (22) and a central portion (51) positioned under the top sole plate, the top sole plate (52) being wider than the bottom part (32) of the groove, the central portion (51) having an equal or narrower width than the bottom part (32) of the groove.

12. The case as claimed in one of claims 1 to 10, wherein the supporting partition (126) has a multilayer structure in a widthwise direction, the multilayer structure comprising a core (41) made of insulating material and two lateral plates (42) that are more rigid than the insulating material, the fasteners (35) being engaged in the lateral plates (42).

13. The case as claimed in one of claims 1 to 12, comprising two parallel grooves (30) formed in the cover panel and a respective internal partition (26, 126, 226) extending vertically in line with each groove.

14. A sealed and thermally insulating tank for storing a fluid, said tank comprising a tank wall (1) fixed onto a supporting wall (2), wherein the tank wall comprises, in the thickness-wise direction from the outside to the inside of said tank, a secondary insulating barrier (3) retained on said supporting wall (2), a secondary sealed membrane (4) retained on said secondary insulating barrier, a primary insulating barrier retained on said secondary sealed membrane and a primary sealed membrane (6) retained on said primary insulating barrier, **characterized in that** said primary insulating barrier is essentially composed of cases (5) as claimed in one of claims 1 to 13 juxtaposed and filled with a heat-insulating packing, the primary sealed membrane (6) being retained on the cover panels of said cases by weld supports (8) inserted in said grooves (30).

15. A vessel (70) for transporting a fluid, the vessel comprising a double-hull (72) and a tank (71) as claimed in claim 14 positioned in the double-hull (72).

16. A transfer system for a fluid, the system comprising a vessel (70) as claimed in claim 15, insulated pipelines (73, 79, 76, 81) arranged so as to link the tank (71) of the vessel to a floating or onshore storage installation (77) and a pump for driving a fluid through the insulated pipelines from or to the floating or onshore storage installation to or from the tank of the vessel.

17. A method for loading or offloading a vessel (70) as claimed in claim 15, wherein a fluid is conveyed through insulating pipelines (73, 79, 76, 81) from or to a floating or onshore storage installation (77) to or from the tank (71) of the vessel.j
